# EUROPÄISCHE PATENTSCHRIFT

(11) **EP 2 898 486 B1**
(45) Veröffentlichungstag und Bekanntmachung des Hinweises auf die Patenterteilung: **07.08.2019**
(21) Anmeldenummer: 13766044.5
(22) Anmeldetag: 20.09.2013
(51) Int. Cl.: G08B 13/196, G08B 25/00

(54) **SICHERHEITSMELDENETZWERK MIT ALARMBENACHRICHTIGUNGS- UND ALARMVERIFIZIERUNGSFUNKTION SOWIE VERFAHREN**
SAFETY REPORTING NETWORK WITH ALARM-NOTIFICATION AND ALARM-VERIFICATION FUNCTION, AND THE METHOD
RÉSEAU DE MESSAGERIE DE SÉCURITÉ À FONCTION DE NOTIFICATION D'ALARME ET FONCTION DE VÉRIFICATION D'ALARME AINSI QUE PROCÉDÉ

(30) Priorität: 24.09.2012 DE 102012217128
(43) Veröffentlichungstag der Anmeldung: 29.07.2015
(73) Patentinhaber: Robert Bosch GmbH, 70442 Stuttgart (DE)
(72) Erfinder: BAUMANN, Andreas, 80337 Muenchen (DE)
(86) Internationale Anmeldenummer: PCT/EP2013/069624
(87) Internationale Veröffentlichungsnummer: WO 2014/044822

(56) Entgegenhaltungen:
- US-A1- 2002 147 982
- US-A1- 2002 147 982
- US-A1- 2006 168 190
- US-A1- 2006 168 190
- US-A1- 2008 284 580
- US-A1- 2008 284 580
- US-A1- 2008 284 580
- US-A1- 2010 245 072
- US-A1- 2010 245 072
- US-A1- 2011 090 334
- US-A1- 2011 090 334
- US-A1- 2012 122 418
- US-A1- 2012 122 418
- US-A1- 2012 122 418

## Beschreibung

### Stand der Technik

Die Erfindung betrifft ein Sicherheitsmeldenetzwerk mit den Merkmalen des Oberbegriffs des Anspruchs 1.

In vielen öffentlichen Bereichen oder privaten Gebäuden sind Überwachungszentralen eingesetzt, in denen Personal Überwachungsdaten auswertet und bei besonderen Vorkommnissen wahlweise Gegenmaßnahmen ergreift oder Rettungsmaßnahmen einleitet. So ist es beispielsweise üblich, dass ein Überwachungsbereich mittels Kameras überwacht wird und die Bilddatenströme der Kameras in eine Überwachungszentrale geleitet werden, um dort wahlweise automatisiert oder durch das Personal geprüft zu werden.

Z.B. offenbart die Druckschrift DE 10 2007 054 819 A1 ein Überwachungssystem mit einer Mehrzahl von Überwachungskameras, wobei die Bilddatenströme der Überwachungskameras auf eine Mehrzahl von Monitoren geleitet und auf diesen dargestellt werden. Ferner umfasst das Überwachungssystem einen Arbeitsplatz für einen Beobachter, der die auf den Monitoren dargestellten Bilddatenströme überwacht.

Die US 2006/0168190 A1 offenbart ein Fernüberwachungssystem bei dem eine Überwachungsstelle den Status einer Kommunikationsverbindung zwischen der Überwachungsstelle und einer Endstelle überwacht. Aus der US 2002/0147982 A1 ist ein Sicherheitssystem zur Verifikation einer Alarmmeldung bekannt.

Die Druckschrift US 2008/0284580 A1, die den nächstkommenden Stand der Technik bildet, betrifft ein lokales Videoüberwachungssystem mit einer Verifizierungsfunktion. Es ist vorgesehen, dass ein Zentralpanel für einen lokalen Umgebungsbereich oder für ein Gebäude eine Überwachung durchführt, wobei an einen Benutzer mit einem Mobiltelefon eine Verifizierungsanfrage gesendet wird, wenn von dem Zentralpanel ein Alarm detektiert wurde.

### Offenbarung der Erfindung

Im Rahmen der Erfindung wird ein Sicherheitsmeldenetzwerk mit den Merkmalen des Anspruchs 1 offenbart. Bevorzugte oder vorteilhafte Ausführungsformen der Erfindung ergeben sich aus den Unteransprüchen, der nachfolgenden Beschreibung sowie den beigefügten Figuren.

Das erfindungsgemäße Sicherheitsmeldenetzwerk - auch als Sicherheitsmeldenetzwerksystem oder Sicherheitsmeldenetzwerkanlage zu bezeichnen - ist geeignet und/oder ausgebildet, eine Überwachung insbesondere hinsichtlich eines Einbruchs, eines Alarms, im speziellen eines Brandalarms, oder anderer Kriterien durchzuführen.

Das Sicherheitsmeldenetzwerk umfasst eine vorzugsweise zentrale Sicherheitssteuerungseinrichtung sowie mindestens ein lokales Überwachungsnetzwerk. Das lokale Überwachungsnetzwerk ist in einem Überwachungsobjekt anordbar oder im betriebsbereiten Zustand in dem Überwachungsobjekt angeordnet, insbesondere installiert. Insbesondere ist das lokale Überwachungsnetzwerk als ein LAN ausgebildet.

Unter einem Überwachungsobjekt wird im Rahmen der Erfindung bevorzugt ein inhaltlich zusammengehöriger Überwachungsbereich verstanden. Insbesondere ist das Überwachungsobjekt als ein zusammengehöriger Gebäudekomplex, wie z.B. eine Krankenhausanlage, eine Flughafenanlage, ein öffentliches oder privates Gebäude etc. ausgebildet. In dem Überwachungsobjekt ist das lokale Überwachungsnetzwerk installierbar oder installiert.

Bei dem lokalen Überwachungsnetzwerk handelt es sich insbesondere um ein Netzwerk, bei dem die Netzwerkteilnehmer lokale Adressen, insbesondere lokale IP-Adressen, haben. Besonders bevorzugt weist das lokale Überwachungsnetzwerk einen Router als eine Schnittstelle auf.

Das mindestens eine lokale Überwachungsnetzwerk weist mindestens eine Überwachungseinrichtung als einen Netzwerkteilnehmer auf. Die Überwachungseinrichtung umfasst mindestens einen Sensor zur Aufnahme einer Messgröße in der Umgebung der Überwachungseinrichtung.

Die Überwachungseinrichtung ist besonders bevorzugt als eine Überwachungskamera ausgebildet. Alternativ oder ergänzend kann das lokale Überwachungsnetzwerk auch Rauchmelder, Brandmelder, Bewegungsmelder oder andere Überwachungseinrichtungen als Netzwerkteilnehmer aufweisen. Die Überwachungseinrichtung umfasst eine Netzwerkschnittstelle zur datentechnischen Anbindung an das lokale Überwachungsnetzwerk.

Die Sicherheitssteuerungseinrichtung ist ausgebildet, eine Eventmitteilung auf Basis von Überwachungsdaten der mindestens einen Überwachungseinrichtung von dem lokalen Überwachungsnetzwerk zu empfangen.

Die Eventmitteilung ist als eine Nachricht über ein Event, also ein Ereignis, definiert. Die Eventmitteilung umfasst Daten, die das Ereignis charakterisieren und kann eine beliebige Auswahl der nachfolgenden Daten umfassen, wie z.B. Zeitpunkt des Events (z.B. Uhrzeit/Datum), Position des Events (z.B. Raum X), Absender des Events (z.B. Überwachungseinrichtung Y), Art des Events (z.B. Einbruch, Feuer, bewegtes Objekt, Temperaturanstieg).

Prinzipiell kann die Eventmitteilung von der Überwachungseinrichtung oder von anderen Netzwerkteilnehmern des lokalen Überwachungsnetzwerks erzeugt und gesendet werden. Besonders bevorzugt umfasst die Überwachungseinrichtung eine Datenverarbeitungseinrichtung, welche ausgebildet ist, auf Basis von aufgenommenen Sensordaten der Überwachungseinrichtung automatisiert die Eventmitteilung zu erzeugen.

Die Überwachungseinrichtung ist insbesondere als eine so genannte "intelligente" Überwachungseinrichtung ausgebildet. Für den Fall, dass die Auswertung gemäß einem Regelwerk eine Besonderheit in dem Überwachungsbereich ergibt, wird diese Besonderheit als eine Eventsituation (Ereignis) behandelt. Die Überwachungseinrichtung ist ausgebildet, bei Detektion der Eventsituation eine Eventmitteilung - auch Ereignismitteilung zu nennen - auszugeben. Die Eventmitteilung wird in das lokale Überwachungsnetzwerk der Überwachungseinrichtung ausgegeben.

In einer bevorzugten Ausgestaltung ist die Überwachungseinrichtung oder mindestens eine der Überwachungseinrichtungen als die Überwachungskamera ausgebildet, wobei die Datenverarbeitungseinrichtung ausgebildet ist, auf Basis von digitaler Bildverarbeitung der Überwachungsbilder die Eventsituation zu detektieren und eine darauf basierende Eventmitteilung zu senden.

Es ist beispielsweise möglich, dass die Überwachungskamera bewegte Objekte vor einem statischen Szenenhintergrund detektiert und bei Anwesenheit eines bewegten Objekts eine Eventsituation erkennt. Es ist weiterhin möglich, dass gemäß dem Regelwerk erst eine Eventsituation erkannt wird, wenn das bewegte Objekt in einen Sperrbereich eintritt oder eine Sperrlinie überquert. Weitere Möglichkeiten zur Erkennung von Eventsituationen mittels digitaler Bildverarbeitung in Überwachungskameras sind beispielsweise in der Druckschrift DE 10 2007 053 812 der Anmelderin mit weiteren Verweisen offenbart.

Gemäß der Erfindung umfasst das Sicherheitsmeldenetzwerk ein erstes Netzwerk, wobei das lokale Überwachungsnetzwerk über das erste Netzwerk mit der Sicherheitssteuereinrichtung datentechnisch verbunden oder verbindbar ist und wobei die Eventmitteilung über das erste Netzwerk an die zentrale Sicherheitssteuereinrichtung übertragen wird.

Das erste Netzwerk kann beispielsweise als ein öffentliches Internet ausgebildet sein, bei abgewandelten Ausführungsformen kann das erste Netzwerk auch als eine Telefonverbindung oder eine andere Datenverbindung realisiert sein. Besonders bevorzugt ist das erste Netzwerk als ein privates Netzwerk ausgebildet, welches von einem ISP (Internet Service Provider) bereitgestellt wird.

Das Sicherheitsmeldenetzwerk umfasst mindestens eine Agenteneinrichtung, wobei die Agenteneinrichtung mit der Sicherheitssteuerungseinrichtung datentechnisch verbunden ist. Gemäß der Erfindung umfasst das Sicherheitsmeldenetzwerk ein zweites Netzwerk, welches die datentechnische Verbindung zwischen der Sicherheitssteuerungseinrichtung und der mindestens einen Agenteneinrichtung realisiert.

Die Sicherheitssteuerungseinrichtung ist besonders bevorzugt als ein Server ausgebildet, welcher bevorzugt über das erste und das zweite Netzwerk erreichbar ist. Das erste und das zweite Netzwerk können gleichartig ausgebildet sein. Es ist jedoch bevorzugt, dass das zweite Netzwerk als ein Intranet realisiert ist, sodass die Agenteneinrichtungen auch in örtlicher Nähe zu der Sicherheitssteuerungseinrichtung angeordnet sind.

Gemäß der Erfindung umfasst das Sicherheitsmeldenetzwerk eine Mehrzahl von lokalen Überwachungsnetzwerken, das erste Netzwerk und das zweite Netzwerk.

Das Sicherheitsmeldenetzwerk ist ausgebildet, die Eventmitteilung oder eine auf Basis der Eventmitteilung verarbeitete Eventmitteilung als Alarmmitteilung an die mindestens eine Agenteneinrichtung zu übertragen. Insbesondere wird die Eventmitteilung von der Überwachungskamera, über das erste Netzwerk, über die Sicherheitssteuereinrichtung und als Alarmmitteilung an die mindestens eine Agenteneinrichtung übertragen.

Die mindestens eine Agenteneinrichtung ist vorzugsweise als Arbeitsplatz, insbesondere Computerarbeitsplatz, für Überwachungspersonal ausgebildet. Die Agenteneinrichtung ermöglicht eine Bearbeitung der Alarmmitteilung durch das Überwachungspersonal. Die Agenteneinrichtung ist zur interaktiven Bearbeitung der Alarmmitteilung durch das Überwachungspersonal als Benutzer ausgebildet.

Im Rahmen der Erfindung wird vorgeschlagen, dass das Sicherheitsmeldenetzwerk mindestens eine Clienteinrichtung aufweist, wobei die Clienteinrichtung als ein Mobiltelefon ausgebildet ist. Es wird ferner beansprucht, dass die Agenteneinrichtung ein Anfragemodul aufweist, welches ausgebildet ist, eine Alarmnachricht und eine Verifizierungsanfrage an die Clienteinrichtung zu senden und eine Reaktion der Clienteinrichtung auf die Verifizierungsanfrage zu empfangen. Die Verifizierungsanfrage stellt insbesondere eine Anfrage dar, den der Alarmmitteilung zugrundeliegenden Alarm als Echtalarm oder als Fehlalarm zu verifizieren.

Besonders bevorzugt bildet das Anfragemodul einen integralen Bestandteil der Agenteneinrichtung. Alternativ oder ergänzend ist vorgesehen, dass die Alarmnachricht und/oder die Verifizierungsanfrage von dem Anfragemodul automatisiert auf Basis der Alarmmitteilung und der Benutzerinteraktion ausgebildet ist.

Der Vorteil der Erfindung ist darin zu sehen, dass das Überwachungspersonal als Benutzer der mindestens einen Agenteneinrichtung einen Nutzer der Clienteinrichtung, insbesondere des Mobiltelefons, bei der Verifizierung von Alarmsituationen mit einbeziehen kann. Dadurch kann sich das Überwachungspersonal absichern und vermeidet überflüssige Interventionen, die je nach Interventionspartner (Feuerwehr, Polizei, etc.) sehr kostspielig sein können. Das Überwachungspersonal kann den Alarm schneller und mit einer höheren Zuverlässigkeit beenden. Zudem fühlt sich ein Endanwender als Nutzer der Clienteinrichtung und Empfänger der Alarmnachricht sowie der Verifizierungsanfrage in den Prozess integriert und somit im Sicherheitssystem bestätigt.

Bei einer bevorzugten Ausgestaltung der Erfindung ist die Absendung der Alarmnachricht sowie der Verifizierungsanfrage durch Benutzerinteraktion auslösbar. Es handelt sich in dieser Ausgestaltung nicht um einen parallelen Signalweg, wobei sowohl an die Agenteneinrichtung als auch an die Clienteinrichtung eine Alarmbenachrichtigung übersandt wird, sondern um einen seriellen Signalweg, insbesondere um eine Signalkette, wobei in dem Signalweg zunächst in der Agenteneinrichtung eine Benutzerinteraktion erfolgen muss, um die Absendung der Alarmnachricht und der Verifizierungsanfrage an die Clienteinrichtung auszulösen. Der Vorteil dieser Ausgestaltung ist insbesondere darin zu sehen, dass der Endanwender als Nutzer der Clienteinrichtung nur Alarmnachrichten und Verifizierungsanfragen von Eventsituationen erhält, welche bereits durch Benutzerinteraktion in der Agenteneinrichtung vorgeprüft, insbesondere manuell vorgeprüft wurden, sodass nur noch hoch relevante Eventsituationen in Form von Alarmnachrichten und Verifizierungsanfragen an die Clienteinrichtung weitergesendet werden.

In einer bevorzugten Ausgestaltung ist vorgesehen, dass die Alarmnachricht einige oder alle der nachfolgenden Daten enthält:
- Details zu dem der Alarmmitteilung zugrunde liegenden Event, insbesondere Zeitpunkt des Events (z.B. Uhrzeit/Datum), Position des Events (z.B. Raum X), Absender des Events (z.B. Überwachungseinrichtung Y), Art des Events (z.B. Einbruch, Feuer, bewegtes Objekt, Temperaturanstieg).
- Bilder zu dem der Alarmmitteilung zugrunde liegenden Event, insbesondere ein Standbild oder Einzelbild des Events.

Bei einer bevorzugten Weiterbildung der Erfindung ist die Clienteinrichtung ausgebildet, als Reaktion auf die Verifizierungsanfrage eine Verifizierungsinformation an die Agenteneinrichtung zu senden. Insbesondere erfolgt die Reaktion mit Benutzerinteraktion durch den Endanwender.

In einer bevorzugten konkreten Ausgestaltung der Erfindung weist die Clienteinrichtung eine Software auf, insbesondere eine App auf, welche programmtechnisch ausgebildet ist, auf einem Bildschirm der Clienteinrichtung eine Auswahl von Verifizierungsantworten anzuzeigen und durch den Endanwender auswählen zu lassen. Beispielsweise werden auf dem Bildschirm der Clienteinrichtung drei unterschiedliche Verifizierungsantworten angezeigt, welche mittels Touch-Screen oder einer anderen Mensch-Maschine-Schnittstelle auswählbar sind und als Verifizierungsinformation an die Agenteneinrichtung gesendet werden.

Erfindungsgemäß ist vorgesehen, dass das lokale Überwachungsnetzwerk über ein bzw. das erste Netzwerk mit der Sicherheitssteuerungseinrichtung, die Sicherheitssteuerungseinrichtung über ein bzw. das zweite Netzwerk mit der mindestens einen Agenteneinrichtung und die Client-Einrichtung über ein drittes Netzwerk mit der Sicherheitssteuerungseinrichtung verbindbar und/oder verbunden ist. Das Sicherheitsmeldenetzwerk ist ausgebildet, die Verifizierungsanfrage von der Agenteneinrichtung über das zweite Netzwerk an die Sicherheitssteuerungseinrichtung und nachfolgend von der Sicherheitssteuerungseinrichtung über das dritte Netzwerk an die Client-Einrichtung zu senden. Das dritte Netzwerk kann artgleich zu dem ersten Netzwerk bzw. dem zweiten Netzwerk ausgebildet sein, es kann sich jedoch insbesondere auch um eine Telefonverbindung handeln.

auf der Clienteinrichtung unmittelbar und ohne Nutzerinteraktion angezeigt oder gemeldet werden. Die Nutzung der Push-Notification Technologie hat den Vorteil, dass der Nutzer der Client-Einrichtung die entsprechende Software bzw. App nicht ständig aktiviert haben muss, sondern dass die Software bzw. App durch den Push-Notification-Dienst bei Bedarf aktiviert wird.

Bei einer bevorzugten Weiterbildung der Erfindung ist vorgesehen, dass zusammen mit der Alarmnachricht und/oder der Verifizierungsanfrage Überwachungsbildinformationen zu dem Überwachungsevent an die Client-Einrichtung übertragen werden, sodass erste Bilddaten zum Anzeigen des Überwachungsevents in einer ersten Anzeigeart geladen sind.

Bei einer bevorzugten Weiterbildung der Erfindung ist das Sicherheitsmeldenetzwerk ausgebildet, das automatisiert und/oder selbsttätig weitere Überwachungsbildinformationen zu dem Überwachungsevent in die Client-Einrichtung geladen werden, sodass zweite Bilddaten zum Anzeigen des Überwachungsevents in einer zweiten Anzeigeart geladen sind, wobei die zweiten Bilddaten mehr Informationsinhalt und/oder eine größere Datenmenge aufweisen als die ersten Bilddaten.

In dieser Ausgestaltung weist das mindestens eine lokale Überwachungsnetzwerk mindestens eine Überwachungskamera als den Netzwerkteilnehmer auf. Die Überwachungskamera ist ausgebildet, Überwachungsbildinformationen zu einem Überwachungsevent auszugeben. Die Überwachungsbildinformationen umfassen eine oder mehrere Überwachungsbilder, wobei die Überwachungsbilder eine Qualitätsstufe haben können. Die Qualitätsstufe kann sich bevorzugt zum einen auf eine Auflösung der Überwachungsbilder beziehen, zum anderen kann sich die Qualitätsstufe auf eine Komprimierung der Überwachungsbilder beziehen. So führen üblicherweise eine niedrige Auflösung und/oder eine hohe Komprimierung zu einer niedrigen Qualitätsstufe oder eine hohe Auflösung und/oder eine niedrige Komprimierung zu einer niedrigen Qualitätsstufe der Überwachungsbilder. Des Weiteren kann die Qualitätsstufe durch die räumliche Auflösung, Grauwertauflösung der Pixel, Farbstufen-, Graustufen oder Schwarz-weiß-Darstellung, Größe des Bildausschnitts beeinflusst werden.

Die Übertragung der Überwachungsbildinformationen an die Client-Einrichtung erfolgt derart, dass erste Bilddaten zum Anzeigen des Überwachungsevents in der ersten Anzeigeart geladen werden. Die ersten Bilddaten sind somit ausreichend, das Überwachungsevent in der ersten Anzeigeart auf der Client-Einrichtung darzustellen. Der Weiterbildung liegt die Überlegung zugrunde, dass die übertragenden Netzwerke oftmals bandbreitenbegrenzt sind. Insbesondere bei weiten Übertragungswegen ist zu erwarten, dass mindestens ein serieller, angeordneter Datenübertragungsabschnitt nur eine geringe Bandbreite aufweist, sodass die für die Anzeige des Überwachungsevents notwendigen Überwachungsbildinformationen nicht beliebig groß sein dürfen. Vor diesem Hintergrund wird vorgeschlagen, dass zunächst erste Bilddaten in die Client-Einrichtung geladen werden, um das Überwachungsevent mit einem geringen Informationsinhalt und/oder einer geringen Datenmenge anzuzeigen. Dieser Schritt ist schnell umzusetzen, sodass das Überwachungsevent zeitnah auf der Client-Einrichtung dargestellt werden kann. In einem zweiten Schritt werden weitere Überwachungsbildinformationen geladen, sodass zweite Bilddaten in der Client-Einrichtung vorhanden sind, wobei die zweiten Bilddaten eine zweite Anzeigeart gestatten, die mehr Details über das Überwachungsevent beinhalten.

Es ist dabei möglich, dass die zweiten Bilddaten unabhängig oder separat zu den ersten Bilddaten sind. Es ist jedoch auch im Rahmen der Weiterbildung, dass durch sukzessives Nachladen von weiteren Überwachungsbildinformationen die Bilddaten ergänzt werden, um auf diese Weise die zweiten Bilddaten zu erzeugen.

Bei einer bevorzugten Ausführungsform der Weiterbildung weisen die weiten Bilddaten eine größere Anzahl von Überwachungsbildern und/oder eine bessere Qualitätsstufe auf, als die ersten Bilddaten. Besonders bevorzugt ist vorgesehen, dass die ersten Bilddaten nur ein Einzelbild repräsentieren und die zweiten Bilddaten eine Videosequenz, insbesondere einen Clip, also eine Sequenz von zeitlich aufeinanderfolgenden Bilddaten, zeigen. In dieser Ausgestaltung kann auf der Client-Einrichtung zunächst und sehr schnell das Einzelbild angezeigt werden. Während das Einzelbild bereits von dem Nutzer der Client-Einrichtung überprüft werden kann, werden weitere Überwachungsbildinformationen nachgeladen. Im Ergebnis steht zeitnah eine Videosequenz oder ein Clip des Überwachungsevents zur Verfügung, welches beispielsweise vorwärts und rückwärts gespult werden kann. Die Videosequenz weist einen höheren Informationsgehalt, jedoch zugleich eine größere Datenmenge auf. In einer konkreten Ausgestaltung wird z.B. in den ersten Bilddaten ein Einzelbild mit jpg-Komprimierung mit einer Größe von 20 kB z.B. innerhalb einer Zeit von einer Sekunde übertragen. Als zweite Bilddaten wird eine Videosequenz übertragen, die beispielsweise 5 Sekunden vor und nach dem Event darstellt und welche beispielsweise eine Größe zwischen 100 und 5.000 kB aufweist. Die Übertragung - insbesondere bei geringer Übertragungsbandbreite - der zweiten Bilddaten beträgt beispielsweise 5-30 Minuten. Durch den progressiven Informationsaufbau des Sicherheitsmeldenetzwerks wird vorzugsweise erreicht, dass dem Nutzer jederzeit in Abhängigkeit der Bandbreite der zwischengeschalteten Netzwerke die aussagekräftigsten Bilddaten zur Verfügung stehen.

Insbesondere kann vorgesehen sein, dass dritte Bilddaten die Originaldaten des Überwachungsevents der Überwachungskamera umfassen.

Bei einer bevorzugten Ausgestaltung der Erfindung umfasst das Sicherheitsmeldenetzwerk eine Mehrzahl von lokalen Überwachungsnetzwerken, wobei die Mehrzahl der lokalen Überwachungsnetzwerke unterschiedlichen Überwachungsobjekten zugeordnet ist. Insbesondere weist die Sicherheitssteuerungseinrichtung ein Verwaltungsmodul auf, welches Konten oder Accounts für unterschiedliche Überwachungsobjekte und/oder Gruppen von Überwachungsobjekten verwaltet.

Während es bislang üblich war, dass genau ein lokales Überwachungsnetzwerk genau einer Sicherheitssteuerungseinrichtung zugeordnet ist, wird in der Weiterbildung vorgeschlagen, die Sicherheitssteuerungseinrichtung zu zentralisieren oder eine globale Sicherheitssteuerungseinrichtung in Verbindung mit einer Mehrzahl von lokalen Überwachungsnetzwerken einzurichten. Der Vorteil der Weiterbildung ist darin zu sehen, dass die Sicherheitssteuerungseinrichtung und die Agenteneinrichtungen an einer beliebigen Position, insbesondere losgelöst von dem lokalen Überwachungsnetzwerk, realisiert werden können. Erfindungsgemäß wird durch eine zentrale Sicherheitssteuerungseinrichtung sowie den daran angebundenen Agenteneinrichtungen eine Mehrzahl von lokalen Überwachungsnetzwerken und folglich eine Mehrzahl von Überwachungsobjekten betreut werden. Dadurch wird es ermöglicht, Anlagenkomponenten, insbesondere Hardware, einzusparen, da nicht für jedes lokale Überwachungsnetzwerk eine separate Sicherheitssteuerungseinrichtung errichtet werden muss. Zudem können auch die Agenteneinrichtungen zentral organisiert werden, sodass auch Agenteneinrichtungen und gegebenenfalls das die Agenteneinrichtungen bedienendes Personal zentral organisiert werden können. Die zentrale Organisation hat den weiteren Vorteil, dass z.B. Schulungen des Überwachungspersonals und Weiterentwicklungen der Agenteneinrichtung, der Sicherheitssteuerungseinrichtung etc. schnell umgesetzt werden können.

In dieser Weiterbildung ist es bevorzugt, dass die Sicherheitssteuerungseinrichtung ein Verwaltungsmodul aufweist, wobei das Verwaltungsmodul ausgebildet ist, Konten oder Accounts für die unterschiedlichen Überwachungsobjekte und/oder Gruppen von Überwachungsobjekten, die unterschiedlichen Auftraggebern zuordbar sind, zu vergeben, sodass die Betreuung und damit Überwachung der Überwachungsobjekte als eine zentrale Dienstleistung auch an unterschiedliche Auftraggeber angeboten werden kann. Insbesondere umfassen die Konten oder Accounts Daten zu den unterschiedlichen Ansprechpartnern und Überwachungsobjekten, Regelwerke für die Überwachung und andere Konfigurationsdaten.

Insbesondere erlaubt das Verwaltungsmodul die Umsetzung eines Berechtigungskonzepts für die Alarmnachrichten und/oder Verifizierungsanfragen. Es ist dabei vorgesehen, dass die Client-Einrichtungen z.B. über Device Tokens zertifiziert sind und/oder dass sich Nutzer der Client-Einrichtungen authentifizieren müssen. Diese Ausgestaltung vergrößert die Sicherheit des Sicherheitsmeldenetzwerks.

Bei einer möglichen Weiterbildung der Erfindung ist vorgesehen, dass die Sicherheitssteuerungseinrichtung und/oder die Agenteneinrichtung die Verifizierungsanfrage nach einer vorgebbaren Zeit storniert. Diese Ausgestaltung ist bevorzugt, da es möglich ist, dass der Nutzer der Client-Einrichtung auch über längere Zeit nicht erreichbar ist. Um diese Möglichkeit zu berücksichtigen, verfällt die Verifizierungsanfrage nach der vorgegebenen Zeit und der Benutzer der Agenteneinrichtung muss auf herkömmlichem Weg die Alarmmitteilung bewerten oder zurückstellen.

Weitere Merkmale, Vorteile und Wirkungen der Erfindung ergeben sich aus der nachfolgenden Beschreibung eines bevorzugten Ausführungsbeispiels der Erfindung. Dabei zeigen:
Figur 1 eine schematische Blockdarstellung eines Sicherheitsmeldenetzwerks als ein Ausführungsbeispiel der Erfindung;
Figuren 2a,b,c ein schematisches Flussdiagramm zur Erläuterung des Verfahrens der progressiven Informationsübertragung.
Figuren 3a,b,c ein schematisches Flussdiagramm zur Illustration der Erzeugung der Überwachungsbildinformationen für den progressiven Informationsaufbau;
Figur 4 eine beispielhafte Darstellung einer Alarmmeldung auf einer Agenteneinrichtung des Sicherheitsmeldenetzwerks in der Figur 1;
Figur 5 eine schematische Blockdarstellung eines Sicherheitsmeldenetzwerks als ein weiteres Ausführungsbeispiel der Erfindung;

Einander entsprechende Komponenten, Größen, Signale etc. sind in den Figuren mit den gleichen Bezugszeichen versehen, so dass auf frühere Beschreibungsteile der Komponenten, Größen und Signale zurückgegriffen werden kann.

Die Figur 1 zeigt in einem schematischen Blockdiagramm ein Sicherheitsmeldenetzwerk 1 als ein Ausführungsbeispiel der Erfindung. Das Sicherheitsnetzwerk 1 umfasst mehrere lokale Überwachungsnetzwerke 2, welche in unterschiedlichen Überwachungsobjekten 3 installiert sind.

Jedes der lokalen Überwachungsnetzwerke 2 ist als ein lokales Netzwerk ausgebildet und definiert eine oder mindestens eine lokale Domäne. Das lokale Überwachungsnetzwerk ist z. B. als ein LAN oder als ein WLAN realisiert. Jeder der Netzwerkteilnehmer in dem lokalen Überwachungsnetzwerk 2 weist eine lokale IP-Adresse auf. Das lokale Überwachungsnetzwerk weist eine Schnittstelle 4 zu einem ersten Netzwerk 5 auf, wobei vor der Schnittstelle 4 ein Router 6 zwischengeschaltet ist. Insbesondere handelt es sich bei dem lokalen Überwachungsnetzwerk 2 um ein ausschließlich privates Netzwerk und bei dem ersten Netzwerk 5 um ein Tier-3- oder Tier-2- oder Tier-1-Netzwerk. Jedes der lokalen Überwachungsnetzwerke 2 umfasst mindestens eine Überwachungskamera 7, welche ausgebildet ist, einen Überwachungsbereich 8 in dem Überwachungsobjekt 3 zu überwachen.

Die Überwachungsobjekte 3 sind räumlich unabhängig voneinander abgeordnet und werden erfindungsgemäß mit einer Entfernung von größer als 10 km, oder beispielsweise größer als 20 km oder größer als 50 km voneinander positioniert sein. Es kann sich um Überwachungsobjekte 3 von unterschiedlichen Unternehmen als Auftraggeber handeln. Diese werden mit unterschiedlichen Konten oder Accounts im Sicherheitsmeldenetzwerk 1 behandelt. Es kann sich auch um Überwachungsobjekte 3 unterschiedlicher Arten handeln. So ist es möglich, dass ein Überwachungsobjekt 3 ein Flughafen, ein anderes Überwachungsobjekt 3 ein Bahnhof, ein weiteres Überwachungsobjekt 3 eine Lagerhalle etc. ist. In dem Sicherheitsmeldenetzwerk 1 sind beliebige Überwachungsobjekte 3 hinzufügbar. Die Überwachungsobjekte 3 sind insbesondere als logische Einheiten zu verstehen.

Die Überwachungskameras 7 weisen jeweils eine Netzwerkschnittstelle 9 auf, über die die Überwachungskameras in dem lokalen Überwachungsnetzwerk 2 kommunizieren können. Die Überwachungskameras 7 sind als intelligente Überwachungskameras 7 ausgebildet, welche jeweils eine Datenverarbeitungseinrichtung 10 sowie eine lokale Speichereinrichtung 11 umfassen. Die Überwachungskameras 7 sind ausgebildet, die aufgenommenen Überwachungsbilder in der Datenverarbeitungseinrichtung 10 mit Hilfe von digitaler Bildverarbeitung zu bearbeiten und Überwachungsbilder in der lokalen Speichereinrichtung 11 zu speichern. Ferner umfassen die Überwachungskameras 7 ein Regelwerk 12 mit Alarmregeln, sodass die Überwachungskameras 7 nach Analyse der Überwachungsbilder durch die Datenverarbeitungseinrichtung 10 eine Eventmitteilung E in das lokale Überwachungsnetzwerk 2 abgeben können.

Das erste Netzwerk 5 basiert auf dem Internetprotokoll und kann bei einer ersten Ausführungsalternative als ein öffentliches Internet ausgebildet sein. Alternativ hierzu ist das erste Netzwerk 5 als ein privates IP-Netz ausgebildet, wobei sämtliche Schnittstellen 4 des ersten Netzwerks 5 dem privaten IP-Netz exklusiv zugeordnet sind und das private IP-Netz insbesondere von dem öffentlichen Internet datentechnisch getrennt ist. Alternativ kann das erste Netzwerk 5 auch als ein LAN (local area network) oder als ein WAN (wide area network) ausgebildet sein. Insbesondere setzt das erste Netzwerk 5 eine sichere TCP-Verbindung um.

Das Sicherheitsmeldenetzwerk 1 umfasst eine insbesondere zentrale oder globale Sicherheitssteuerungseinrichtung 13, welche z.B. als ein Server oder als ein Serverfarm ausgebildet ist. Die Sicherheitssteuerungseinrichtung 13 ist über eine der Schnittstellen 4 mit dem ersten Netzwerk 5 und somit mit den lokalen Überwachungsnetzwerken 2 der unterschiedlichen Überwachungsobjekte 3 verbunden.

Die Sicherheitssteuerungseinrichtung 13 umfasst ein Verwaltungsmodul 14, ein Event-Verarbeitungsmodul 15, eine Datenbank für Event- und Sensordaten 16, ein Archiv 17 für Überwachungsbilder der Überwachungskamera 7 und ein Infrastrukturmanagementmodul 26 für die Registrierung der Überwachungseinrichtungen, insbesondere der Überwachungskameras 7

Das Verwaltungsmodul 14 ist ausgebildet, unterschiedliche Auftraggeber mit verschiedenen Überwachungsobjekten 3 zu verwalten. Bei den Auftraggebern handelt es sich insbesondere um wirtschaftlich oder rechtlich unabhängige Unternehmen, welche das Sicherheitsmeldenetzwerk 1 benutzen, um deren Überwachungsobjekte 3 überwachen zu lassen. In dem Verwaltungsmodul 14 wird somit für jeden Auftraggeber die zu überwachenden Überwachungsobjekte 3 sowie die Konfigurationsdaten der lokalen Überwachungsnetzwerke 2 der Überwachungsobjekte 3 abgelegt. Ferner werden Daten zur Überwachung der Überwachungsobjekte 3 abgelegt, wie z.B. Alarm- und Benachrichtigungsregeln, Kontaktpersonen, Kontaktpersonendetails, wie z.B. E-Mail, Telefonnummer, Adresse etc. Das Verwaltungsmodul 14 erlaubt es, beliebige Überwachungsobjekte 3 von neuen oder bereits bestehenden Auftraggebern flexibel in das Sicherheitsmeldenetzwerk 1 zu integrieren.

Die Sicherheitssteuerungseinrichtung 13 umfasst ferner das Event-Verarbeitungsmodul 15, welches die Eventmitteilungen E oder die nachfolgend noch beschriebenen mobilen Eventmitteilungen MUE der Überwachungskameras 7 gemäß einem Regelwerk bearbeitet und bewertet. Insbesondere greift das Event-Verarbeitungsmodul 15 auf die Alarmregeln in dem Verwaltungsmodul 14 zurück, in welchem sie pro Überwachungsobjekt 3 individuell und/oder auftraggeberindividuell festgelegt sind. Die Alarmregeln umfassen beispielsweise einen Scharfschalt-Zeitplan für die Überwachung, logische Verknüpfung von Events, Ausführung mehrerer Aktionen etc.. Das Event-Verarbeitungsmodul 15 gibt als Ergebnis der Bearbeitung eine verarbeitete Event-Mitteilung als Alarmmitteilung A aus.

Ferner umfasst die Sicherheitssteuerungseinrichtung 13 die Datenbank 16 zur Ablage und Protokollierung aller Events und Sensordaten. Ergänzend weist die Sicherheitssteuerungseinrichtung 13 das Archiv 17 für Original-Überwachungsbilder auf, wobei jedoch aus Speicherplatzgründen nicht alle Überwachungsbilder, sondern nur Überwachungsbilder, welche mit einem Event verknüpft sind, in dem Archiv 17 abgelegt werden.

Die Sicherheitssteuerungseinrichtung 13 ist über ein zweites Netzwerk 18 mit einer oder mehreren Agenteneinrichtungen 19 über eine Ausgangsschnittstelle 20 datentechnisch verbunden.

Das zweite Netzwerk 18 kann dem ersten Netzwerk 5 entsprechen. Alternativ ist es möglich, dass das zweite Netzwerk 18 als ein Intranet oder als eine andere Variante des ersten Netzwerks 5 ausgebildet ist.

Die Agenteneinrichtungen 19 bilden in ihrer Gesamtheit eine Leitstelle 21 bzw. ein Monitoring-Center. In der Leitstelle 21 sind meist eine Mehrzahl derartiger Agenteneinrichtungen 19 angeordnet, sodass die Leitstelle 21 in Abhängigkeit von der Anzahl und der Größe der Überwachungsobjekte 3 skaliert werden kann. Die Agenteneinrichtungen 19 sind insbesondere als Arbeitsplätze für Überwachungspersonal 22 ausgebildet.

Die Agenteneinrichtungen 19 empfangen die Event-Mitteilung E bzw. die über das Event-Verarbeitungsmodul 15 verarbeitete Event-Mitteilung E' oder die Alarmmitteilung A, wobei die Mitteilungen E, E', A auf den Agenteneinrichtungen 19 dargestellt werden, sodass diese von dem Überwachungspersonal 22 bearbeitet werden können. Die Agenteneinrichtungen 19 sind ausgebildet, unterschiedliche Vorgehensweisen bei der Bearbeitung durch das Überwachungspersonal 22 umzusetzen.

So ist es möglich, dass das Überwachungspersonal 22 die Mitteilung E, E', A storniert, wenn diese von dem Überwachungspersonal 22 als ein Fehlalarm eingeschätzt wird. Des Weiteren ist es möglich, dass die Mitteilung E, E', A als Alarm verifiziert wird, wobei nach der Alarmverifizierung durch das Überwachungspersonal 22 ein externer Alarm wahlweise über die Leitstelle 21 oder die Sicherheitssteuerungseinrichtung 13 ausgelöst wird. Zum Dritten ist es möglich, dass die Agenteneinrichtungen 19 es ermöglichen, weitere Informationen von den Überwachungskameras 7 zu der Mitteilung E, E', A anzufordern oder automatisch nachzuladen.

Die Sicherheitssteuerungseinrichtung 13 weist eine weitere Ausgangsschnittstelle 23 auf, welche mit einem dritten Netzwerk 24 verbunden ist. Das dritte Netzwerk 24 kann artgleich zu dem ersten Netzwerk 5 bzw. dem zweiten Netzwerk 18 ausgebildet sein, es kann sich jedoch insbesondere auch um eine Telefonverbindung handeln. Über das dritte Netzwerk 24 sind eine Mehrzahl von Client-Einrichtungen 25 zu erreichen, welche beispielsweise als Handys/Smart-Phones (im allg. mobiles Endgerät) ausgebildet sind.

Die Agenteneinrichtung 19 erhält ergänzend zu der Eventmitteilung E, E' bzw. der Alarmmeldung A Überwachungsbildinformationen zu dem Überwachungsevent. Hierbei ergibt sich ein Spannungsfeld, da zum einen die Überwachungsbildinformationen möglichst schnell übertragen werden sollen, damit eine Eventmitteilung/Alarmmeldung durch die Agenteneinrichtungen möglichst umgehend bearbeitet werden kann. Auf der anderen Seite sollen die Überwachungsbildinformationen möglichst genau sein, sodass die Bewertung durch das Überwachungspersonal 22 an der Agenteneinrichtung 19 möglichst präzise ist. In diesem Zusammenhang wird eine progressive Informationsübertragung von Überwachungsbildinformationen von der Überwachungskamera 7 zu der Agenteneinrichtung 19 bzw. - mit der gleichen Motivation - zu den Clienteinrichtungen 25 gewählt.

Die Überwachungsbildinformationen werden in dem gezeigten Ausführungsbeispiel in drei unterschiedlichen Qualitätsstufen Q1, Q2 und Q3 übertragen.

Die Figuren 2 a, b, c zeigen in schematischer Weise die Übertragung der Überwachungsbildinformationen. In der Figur 2a ist zu erkennen, dass - ausgehend von der Überwachungskamera 7 - über das erste Netzwerk 5 Überwachungsbildinformationen in einer ersten Qualitätsstufe Q1 an die Sicherheitssteuerungseinrichtung 13 übertragen werden. Von dort werden die Überwachungsbildinformationen Q1 wahlweise an die Agenteneinrichtungen 19 oder an die Clienteinrichtungen 25 weitergeleitet und zwar über das zweite Netzwerk 18 bzw. das dritte Netzwerk 24.

Die Überwachungsbildinformationen der ersten Qualitätsstufe Q1 umfassen erste Bilddaten, welche zur Anzeige des Überwachungsevents in einer ersten Anzeigeart ausgebildet sind. Die erste Anzeigeart ist eine Standbildanzeige und die ersten Bilddaten sind ein einzelnes Bild, z.B. in einem jpg-Format, des Überwachungsevents. Eine derartige jpeg-Datei weist eine Dateigröße von 30 bis 50 kB auf und ist auch bei geringen Netzwerkbandbreiten schnell zu übertragen. Somit ist es möglich, dass das Überwachungsevent in der ersten Anzeigeart bereits nach einem Zeitraum von weniger als 5 Sekunden, z.B. innerhalb von einer Sekunde, von der Auslösung des Überwachungsevents in der ersten Anzeigeart angezeigt wird.

Die Figur 4 zeigt in einer schematischen Darstellung die Bildschirmdarstellung 27 eines Monitors einer der Agenteneinrichtungen 19. Die Bildschirmdarstellung 27 zeigt eine Alarmmitteilung A, wobei im oberen Bereich Daten zu der Alarmmitteilung A, wie z.B. das Datum, die Uhrzeit, die Adresse der alarmauslösenden Einrichtung, dargestellt sind. Die Überwachungsbildinformation der ersten Qualitätsstufe Q1 wird auf der linken Seite als ein Standbild als die erste Anzeigeart dargestellt.

Während das Überwachungspersonal 22 bereits die Möglichkeit hat, die Überwachungsbildinformationen der ersten Qualitätsstufe Q1 zu studieren, wird - wie dies in der Figur 2b gezeigt ist - im Hintergrund bereits eine Videosequenz mit geringer Auflösung/hoher Komprimierung als weitere Überwachungsbildinformation in einer zweiten Qualitätsstufe Q2 an die Benutzereinrichtung 19 bzw. die Clienteinrichtung 25 übertragen. Die weiteren Überwachungsbildinformationen erlauben die Darstellung des Überwachungsevents als eine Videosequenz oder einen Clip, wobei beispielsweise ein Bereich von +/- 5 Sekunden um das eigentliche Überwachungsevent zur Verfügung gestellt wird. Sobald die weiteren Überwachungsbildinformationen geladen sind, wird das Standbild gegen die Videosequenz als die zweite Anzeigeart ausgetauscht, so dass das Überwachungspersonal 22 ab diesem Moment, die Überwachungsszene zu dem Überwachungseventzeitpunkt genauer zu analysieren. Die Videosequenz weist eine Dateigröße von einigen 100KB auf, so dass die Bilddaten für die zweite Anzeigeart auch bei geringen Übertragungsbandbreiten innerhalb weniger Minuten, insbesondere weniger als 5 Minuten zur Verfügung stehen.

Wie sich insbesondere aus der Figur 2c ergibt, wird in einem dritten Schritt die Überwachungsbildinformation Q3 in einer dritten Qualitätsstufe heruntergeladen, die den Originaldaten des Überwachungsevents entspricht. Die Übertragung der Überwachungsbildinformation Q3 der dritten Qualitätsstufe kann aufgrund der großen Datenmenge von z.B. mehr als 5 MB länger als einige Minuten benötigen, sodass diese erst nach einiger Zeit zur Verfügung stehen. Die Überwachungsbildinformationen Q3 in der dritten Qualitätsstufe können beispielsweise archiviert oder zu einem Nachweis in einem gerichtlichen Verfahren verwendet werden.

Die Figuren 3 a, b, c illustrieren die Generierung der Überwachungsbildinformationen in den unterschiedlichen Qualitätsstufen Q1, Q2, Q3 in einer schematischen Darstellung. Es ist jeweils die Überwachungskamera 7 gezeigt, die zunächst die Überwachungsbilder in einem Rohdatenformat R aufnimmt. In einem ersten Kodierungsschritt können mit minimalem oder keinem Qualitätsverlust die Bilddaten kodiert werden. Insbesondere erfolgt die Kodierung nach dem Standard mpeg4 und/oder H.264. Ausgehend von den kodierten Bilddaten CD werden Überwachungsbildinformationen Q1, Q2, Q3 erstellt. In dieser Ausgestaltung bildet die Überwachungskamera 7 eine Transcodereinrichtung aus.

Es kann vorgesehen sein, dass das Sicherheitsmeldenetzwerk 1 eine Einrichtung zur Bestimmung oder Abschätzung der verfügbaren oder nutzbaren Datenübertragungsraten zwischen Überwachungskamera 7 und Agenteneinrichtung 19 bzw. Clienteinrichtung 25 als Benutzereinrichtungen aufweist. Beispielsweise kann die Einrichtung anhand eines Füllstands eines Ausgangspuffers der Überwachungskamera 7 die verfügbare oder nutzbare Datenübertragungsrate abschätzen. Die Einrichtung kann beispielsweise wie in der Druckschrift US 2011/0225315 A1 ausgebildet sein. Das Sicherheitsmeldenetzwerk 1 und insbesondere die Überwachungskamera 7 sind ausgebildet, in Abhängigkeit der verfügbaren oder nutzbaren Datenübertragungsrate eine Qualitätsstufe zu wählen oder die Qualitätsstufen anzupassen.

Die Figur 5 zeigt in einer schematischen Darstellung das Sicherheitsmeldenetzwerk 1 und dessen Vorgänge bei der Verarbeitung eines Überwachungsevents. Die Figur 5 stellt eine mögliche Ausführungsform des Sicherheitsmeldenetzwerks 1 dar.

Im Fall eines von einer der Überwachungskameras 7 detektierten Überwachungsevents wird eine Eventmitteilung E von dem zugeordneten lokalen Überwachungsnetzwerk 2 an die Sicherheitssteuerungseinrichtung 13 gesendet, wie dies im Zusammenhang mit der Figur 1 bereits erläutert wurde. Die Eventmitteilung E wird von dem Eventverarbeitungsmodul 15 bearbeitet, welche in Abhängigkeit des Regelwerks eine Alarmmitteilung A an die Leitstelle 21, insbesondere an eine der Agenteneinrichtungen 19 gesendet.

Dort wird die Alarmmitteilung von dem Überwachungspersonal 22 in einem Workflow bearbeitet. Im Rahmen des Workflows ist es möglich, dass mittels Benutzerinteraktion und/oder manuell eine Verifizierungsanfrage V von einem Anfragemodul 33 der Agenteneinrichtung 19 ausgelöst wird. Diese Verifizierungsanfrage V läuft wieder über die Sicherheitssteuerungseinrichtung 13 und wird von da aus zusammen mit einer Alarmnachricht 28 an eine der Client-Einrichtungen 25 übertragen. Bei dem gezeigten Ausführungsbeispiel sind das erste und das dritte Netzwerk 5,24 als ein LAN/WAN ausgebildet. Die Übertragung sowohl der Eventmitteilung E, als auch der Verifizierungsanfrage V und der Alarmnachricht 28 erfolgen über sichere TCP-Verbindungen.

Beispielsweise sind die Alarmnachricht 28 oder die Verifizierungsanfrage V als eine so genannte Push-Notification ausgebildet. Die Alarmnachricht 28 und/oder die Verifizierungsanfrage V beinhalten weiterführende Detailinformationen über das Überwachungsevent. Beispielsweise wird der Zeitpunkt des Events an der Überwachungskamera 7, Zeitpunkt der Annahme der Alarmmitteilung A in der Leitstelle 21, das auslösende Gerät, das Überwachungsobjekt 3, ein Videobild oder eine Videosequenz und/oder ein Audiomitschnitt übertragen.

Ein typisches Anwendungsgebiet für eine der Verifizierungsanfragen V ist, wenn eine Person in dem Überwachungsobjekt 3 gesichtet wurde, das Überwachungspersonal 22 jedoch nicht eindeutig klären kann, ob es sich um einen Eindringling oder eine bekannte Person handelt. In diesem Fall kann das Überwachungspersonal 22 weitere Instruktionen von einem Nutzer der Clienteinrichtung 25 über die Verifizierungsanfrage V anfordern.

Die Verifizierungsanfrage V stellt eine Auswahl von mehreren Verifizierungsantworten VA bereit. Die Verifizierungsantworten VA sind wahlweise als ein Teil der Verifizierungsanfrage V ausgebildet oder auf der Clienteinrichtung 25 bereitgestellt. Zur Bearbeitung der Verifizierungsanfrage V und zur Auswahl der Verifizierungsantworten VA ist auf der Client-Einrichtung 25, insbesondere ausgebildet als ein Mobiltelefon, eine entsprechende Software bzw. App installiert. Beispielsweise werden auf der Client-Einrichtung 25 verschiedene Auswahlmöglichkeiten mittels Software-Buttons angezeigt. Der Nutzer 29 der Client-Einrichtung 25 wählt eine Antwort aus den Auswahlmöglichkeiten aus, z.B. Fehlalarm oder Alarmfall, etc. Die ausgewählte Verifizierungsantwort VA wird über den gleichen Signalweg zurück an die Sicherheitssteuerungseinrichtung 13 oder die Leitstelle 21, insbesondere die auslösende Agenteneinrichtung 19, gesendet. Die Sicherheitssteuerungseinrichtung 13 oder die Agenteneinrichtung 19 bewertet die Alarmmitteilung A entsprechend der Verifizierungsantwort des Nutzers 29.

Optional ist es möglich, dass ein Bestätigungsdialog auf der Client-Einrichtung 25 eingeblendet wird, wie z.B.:
*"Sie haben den Alarm als unkritisch bewertet.*
   *Es wird keine Intervention eingeleitet."*
   *"Ok*/*Zurück",*
   bzw.
*"Sie haben den Alarm als kritisch bewertet.*
   *Bitte bestätigen Sie die sofortige Intervention."*
   *"Ok*/*Zurück"*

Die Verifizierungsantwort VA des Nutzers 29 wird zu der Agenteneinrichtung 19 und damit zum Überwachungspersonal 22 gesendet.

Sollte der Nutzer 29 innerhalb einer definierten Zeit nicht antworten, verfällt die Verifizierungsanfrage V und das Überwachungspersonal 22 muss auf herkömmlichem Weg den Alarm bewerten oder zurückstellen.

## Patentansprüche

1. Sicherheitsmeldenetzwerk (1)
mit einer Sicherheitssteuerungseinrichtung (13), wobei die Sicherungssteuerungseinrichtung (13) mit einem lokalen Überwachungsnetzwerk (2) verbunden ist, wobei das lokale Überwachungsnetzwerk (2) mindestens eine Überwachungseinrichtung (7) aufweist,
wobei die Sicherheitssteuerungseinrichtung (13) ausgebildet ist, eine Eventmitteilung (E) auf Basis von Überwachungsdaten der mindestens einen Überwachungseinrichtung von dem lokalen Überwachungsnetzwerk (2) zu empfangen,
mit mindestens einer Agenteneinrichtung (19), wobei die Agenteneinrichtung (19) mit der Sicherheitsteuerungseinrichtung (13) datentechnisch verbunden ist und wobei die mindestens eine Agenteneinrichtung (19) zur Bearbeitung der Eventmitteilung (E) oder eine auf der Eventmitteilung beruhende Alarmmitteilung (A) mit Benutzerinteraktion und zur Erzeugung einer Alarmnachricht (28) ausgebildet ist,
mit mindestens einer Clienteinrichtung (25), wobei die Clienteinrichtung (25) als ein Mobiltelefon ausgebildet ist, wobei die Agenteneinrichtung (19) ein Anfragemodul (33) aufweist, welches ausgebildet ist, die Alarmnachricht (28) und eine Verifizierungsanfrage (V) an die Clienteinrichtung (25) zu senden und eine Reaktion der Clienteinrichtung (25) auf die Verifizierungsanfrage (V) zu empfangen
**dadurch gekennzeichnet, dass**
das Sicherheitsmeldenetzwerk eine Mehrzahl der lokalen Überwachungsnetzwerke (2) aufweist, wobei die Mehrzahl der lokalen Überwachungsnetzwerke (2) unterschiedlichen Überwachungsobjekten (3) zugeordnet ist, wobei die Überwachungsobjekte (3) räumlich unabhängig voneinander angeordnet und mit einer Entfernung von größer als 10 km voneinander positioniert sind, und
dass das lokale Überwachungsnetzwerk (2) über ein erstes Netzwerk mit der Sicherheitssteuerungseinrichtung (13), die Sicherheitssteuerungseinrichtung (13) über ein zweites Netzwerk mit der mindestens einen Agenteneinrichtung (19) und die Client-Einrichtung (25) über eine Telefonverbindung mit der Sicherheitssteuerungseinrichtung verbunden ist, wobei das Sicherheitsmeldenetzwerk (1) ausgebildet ist, die Verifizierungsanfrage (V) von der Agenteneinrichtung (19) über das zweite Netzwerk an die Sicherheitssteuerungseinrichtung (13) und nachfolgend von der Sicherheitssteuerungseinrichtung (13) über die Telefonverbindung an die Client-Einrichtung (25) zu senden.

2. Sicherheitsmeldenetzwerk (1) nach Anspruch 1, **dadurch gekennzeichnet, dass** die Absendung der Alarmnachricht (28) und der Verifizierungsanfrage (V) durch Benutzerinteraktion auslösbar ist.

3. Sicherheitsmeldenetzwerk (1) nach Anspruch 1 oder 2, **dadurch gekennzeichnet, dass** die Alarmnachricht (28) einige oder alle der nachfolgenden Daten enthält:
- Details zu dem der Alarmnachricht (28) zugrunde liegenden Event (E);
- Bilder zu dem der Alarmnachricht (28) zugrunde liegenden Event (E).

4. Sicherheitsmeldenetzwerk (1) nach einem der vorhergehenden Ansprüche, **dadurch gekennzeichnet, dass** die Clienteinrichtung (25) ausgebildet ist, als Reaktion eine Verifizierungsinformation (VA) an die Agenteneinrichtung (19) zu senden.

5. Sicherheitsmeldenetzwerk (1) nach einem der vorhergehenden Ansprüche, **dadurch gekennzeichnet, dass** die Clienteinrichtung (25) eine Software, insbesondere eine App aufweist, welche programmtechnisch ausgebildet ist, auf einem Bildschirm (31) der Clienteinrichtung (25) eine Auswahl von Verifizierungsantworten (VA) anzuzeigen.

6. Sicherheitsmeldenetzwerk (1) nach einem der vorhergehenden Ansprüchen, **dadurch gekennzeichnet, dass** die Überwachungskamera (7) ausgebildet ist, Überwachungsbildinformationen zu einem Überwachungsevent auszugeben, wobei die Überwachungsbildinformationen eine oder mehrere Überwachungsbilder umfassen, wobei das Sicherheitsmeldenetzwerk (1) ausgebildet ist, dass Überwachungsbildinformationen zu dem Überwachungsevent in der Client-Einrichtung (25) geladen werden, so dass erste Bilddaten zum Anzeigen des Überwachungsevents in einer ersten Anzeigeart geladen ist, und wobei das Sicherheitsmeldenetzwerk (1) ausgebildet ist, dass automatisiert und/oder selbsttätig weitere Überwachungsbildinformationen zu dem Überwachungsevent geladen werden, so dass zweite Bilddaten zum Anzeigen des Überwachungsevents in einer zweiten Anzeigeart geladen sind, wobei die zweiten Bilddaten mehr Informationsinhalt und/oder eine größere Datenmenge aufweisen als die ersten Bilddaten.

7. Sicherheitsmeldenetzwerk nach Anspruch 6, **dadurch gekennzeichnet, dass** die zweiten Bilddaten eine größere Anzahl von Überwachungsbildern aufweisen als die ersten Bilddaten.

8. Sicherheitsmeldenetzwerk nach einem der vorhergehenden Ansprüche 7 oder 8, **dadurch gekennzeichnet, dass** die zweiten Bilddaten eine größere Auflösung und/oder eine kleinere Komprimierung aufweisen als die ersten Bilddaten.

9. Verfahren zum Betreiben des Sicherheitsmeldenetzwerk (1) nach einem der vorhergehenden Ansprüche, **dadurch gekennzeichnet, dass** die Agenteneinrichtung (19) die Alarmnachricht (28) und die Verifizierungsanfrage (V) an die Clienteinrichtung (25) sendet und eine Reaktion der Clienteinrichtung (25) auf die Verifizierungsanfrage (V) zu empfängt.

## Claims

1. Safety reporting network (1)
having a safety control device (13), wherein the safety control device (13) is connected to a local monitoring network (2), wherein the local monitoring network (2) has at least one monitoring device (7),
wherein the safety control device (13) is designed to receive an event notification (E) from the local monitoring network (2) on the basis of monitoring data from the at least one monitoring device,
having at least one agent device (19), wherein the agent device (19) is connected to the safety control device (13) using data technology, and wherein the at least one agent device (19) is designed to process the event notification (E) or an alarm notification (A) based on the event notification with user interaction and to generate an alarm message (28),
having at least one client device (25), wherein the client device (25) is in the form of a mobile telephone, wherein the agent device (19) has a request module (33) which is designed to transmit the alarm message (28) and a verification request (V) to the client device (25) and to receive a reaction of the client device (25) to the verification request (V),
**characterized in that**
the safety reporting network has a plurality of local monitoring networks (2), wherein the plurality of local monitoring networks (2) are assigned to different monitoring objects (3), wherein the monitoring objects (3) are arranged in a manner spatially independent of one another and are positioned with a distance of greater than 10 km from one another, and
**in that** the local monitoring network (2) is connected to the safety control device (13) via a first network, the safety control device (13) is connected to the at least one agent device (19) via a second network and the client device (25) is connected to the safety control device via a telephone connection, wherein the safety reporting network (1) is designed to transmit the verification request (V) from the agent device (19) to the safety control device (13) via the second network and then from the safety control device (13) to the client device (25) via the telephone connection.

2. Safety reporting network (1) according to Claim 1, **characterized in that** the transmission of the alarm message (28) and of the verification request (V) can be triggered by user interaction.

3. Safety reporting network (1) according to Claim 1 or 2, **characterized in that** the alarm message (28) contains some or all of the following data:
- details of the event (E) on which the alarm message (28) is based;
- images of the event (E) on which the alarm message (28) is based.

4. Safety reporting network (1) according to one of the preceding claims, **characterized in that** the client device (25) is designed to transmit an item of verification information (VA) to the agent device (19) as a reaction.

5. Safety reporting network (1) according to one of the preceding claims, **characterized in that** the client device (25) has software, in particular an app, which is designed, in terms of programming, to display a selection of verification responses (VA) on a screen (31) of the client device (25).

6. Safety reporting network (1) according to one of the preceding claims, **characterized in that** the monitoring camera (7) is designed to output monitoring image information relating to a monitoring event, wherein the monitoring image information comprises one or more monitoring images, wherein the safety reporting network (1) is designed such that monitoring image information relating to the monitoring event is loaded into the client device (25), with the result that first image data for displaying the monitoring event in a first type of display are loaded, and wherein the safety reporting network (1) is designed such that further monitoring image information relating to the monitoring event is loaded in an automated and/or automatic manner, with the result that second image data for displaying the monitoring event in a second type of display are loaded, wherein the second image data have more information content and/or a greater volume of data than the first image data.

7. Safety reporting network according to Claim 6, **characterized in that** the second image data have a greater number of monitoring images than the first image data.

8. Safety reporting network according to either of the preceding Claims 7 and 8, **characterized in that** the second image data have a greater resolution and/or less compression than the first image data.

9. Method for operating the safety reporting network (1) according to one of the preceding claims, **characterized in that** the agent device (19) transmits the alarm message (28) and the verification request (V) to the client device (25) and receives a reaction of the client device (25) to the verification request (V).

## Revendications

1. Réseau de signalisation de sécurité (1) comprenant
un dispositif de commande de sécurité (13), le dispositif de commande de sécurité (13) étant relié à un réseau de surveillance local (2), le réseau de surveillance local (2) comportant au moins un moyen de surveillance (7),
le dispositif de commande de sécurité (13) étant conçu pour recevoir une communication d'événement (E) du réseau de surveillance local (2) sur la base de données de surveillance de l'au moins un moyen de surveillance,
au moins un moyen prestataire (19), le moyen prestataire (19) étant relié au moyen de commande de sécurité (13) par une technologie de données et l'au moins un moyen prestataire (19) étant conçu pour traiter la communication d'événement (E) ou une communication d'alarme (A) reposant sur la communication d'événement avec interaction de l'utilisateur et pour générer un message d'alarme (28),
au moins un moyen client (25), le moyen client (25) étant conçu sous la forme d'un téléphone mobile, le moyen prestataire (19) comportant un module de requête (33) qui est configuré pour envoyer le message d'alarme (28) et une requête de vérification (V) au moyen client (25) et pour recevoir une réponse du moyen client (25) à la requête de vérification (V),
**caractérisé en ce que**
le réseau de signalisation de sécurité comporte une pluralité de réseaux de surveillance locaux (2), la pluralité de réseaux de surveillance locaux (2) étant associés à différents objets de surveillance (3), les objets de surveillance (3) étant disposés spatialement indépendamment les uns des autres et positionnés à une distance supérieure à 10 km les uns des autres, et **en ce que**
le réseau de surveillance local (2) est relié au moyen de commande de sécurité (13) par le biais d'un premier réseau, le moyen de commande de sécurité (13) est relié à l'au moins un moyen prestataire (19) par le biais d'un deuxième réseau et le moyen client (25) est relié au moyen de commande de sécurité par le biais d'une liaison téléphonique, le réseau de signalisation de sécurité (1) étant conçu pour envoyer la requête de vérification (V) du moyen prestataire (19) au moyen de commande de sécurité (13) par le biais du deuxième réseau puis du moyen de commande de sécurité (13) au moyen client (25) par le biais de la liaison téléphonique.

2. Réseau de signalisation de sécurité (1) selon la revendication 1, **caractérisé en ce que** l'envoi du message d'alarme (28) et de la requête de vérification (V) peut être déclenché par interaction de l'utilisateur.

3. Réseau de signalisation de sécurité (1) selon la revendication 1 ou 2, **caractérisé en ce que** le message d'alarme (28) contient tout ou partie des données suivantes :
- des détails relatifs à l'événement (E) sur lequel est basé le message d'alarme (28) ;
- des images relatives à l'événement (E) sur lequel est basé le message d'alarme (28).

4. Réseau de signalisation de sécurité (1) selon l'une des revendications précédentes, **caractérisé en ce que** le moyen client (25) est conçu pour envoyer en réponse une information de vérification (VA) au moyen prestataire (19).

5. Réseau de signalisation de sécurité (1) selon l'une des revendications précédentes, **caractérisé en ce que** le moyen client (25) comporte un logiciel, en particulier une application, qui est conçu, par une technique de programmation, pour afficher une sélection de réponses de vérification (VA) sur un écran (31) du moyen client (25).

6. Réseau de signalisation de sécurité (1) selon l'une des revendications précédentes, **caractérisé en ce que** la caméra de surveillance (7) est conçue pour délivrer des informations d'image de surveillance relatives à un événement de surveillance, les informations d'image de surveillance comprenant au moins une image de surveillance, le réseau de signalisation de sécurité (1) étant conçu pour charger des informations d'image de surveillance relatives à l'événement de surveillance dans le moyen client (25) de sorte que des premières données d'image soient chargées dans un premier mode d'affichage pour afficher l'événement de surveillance, et le réseau de signalisation de sécurité (1) étant conçu pour charger de manière automatisée et/ou automatique d'autres informations d'image de surveillance relatives à l'événement de surveillance de sorte que des deuxièmes données d'image soient chargées dans un deuxième mode d'affichage pour afficher l'événement de surveillance, les deuxièmes données d'image comportant un contenu informationnel et/ou une quantité de données qui sont supérieurs à ceux des premières données d'image.

7. Réseau de signalisation de sécurité selon la revendication 6, **caractérisé en ce que** les deuxièmes données d'image comportent un nombre d'images de surveillance supérieur à celui des premières données d'image.

8. Réseau de signalisation de sécurité selon l'une des revendications précédentes 7 ou 8, **caractérisé en ce que** les deuxièmes données d'image présentent une résolution et/ou une compression qui sont inférieures à celles des premières données d'image.

9. Procédé de fonctionnement du réseau de signalisation de sécurité (1) selon l'une des revendications précédentes, **caractérisé en ce que** le moyen prestataire (19) envoie le message d'alarme (28) et la requête de vérification (V) au moyen client (25) et reçoit une réponse du moyen client (25) à la requête de vérification (V).
